# EUROPÄISCHE PATENTANMELDUNG

(11) **EP 0 709 639 A2**
(43) Veröffentlichungstag der Anmeldung: **01.05.1996**
(21) Anmeldenummer: 95116734.5
(22) Anmeldetag: 24.10.1995
(51) Int. Cl.: F28B 9/10

(54) **Verfahren und Vorrichtung zum Betreiben eines kondensierenden Apparates**

(30) Priorität: 29.10.1994 DE 4438700
(71) Anmelder: ABB PATENT GmbH, D-68309 Mannheim (DE)
(72) Erfinder: Bakran, Velimir, D-64668 Rimbach (DE)
(74) Vertreter: Rupprecht, Klaus, Dipl.-Ing.

(57) **Zusammenfassung**

Die Erfindung betrifft ein Verfahren und eine Vorrichtung zum Betreiben eines kondensierenden Apparates (12), der eine Saugpumpe (14) aufweist, welche im Apparat (12) befindliche nichtkondensierbare Gase absaugt, wobei der Pumpenvordruck begrenzt wird, die abgesaugten Gase mit einem Dampfanteil vermischt komprimiert werden und die komprimierten Gase an die Umgebung abgeführt werden.

## Beschreibung

Die Erfindung betrifft ein Verfahren zum Betreiben eines kondensierenden Apparates, der eine Saugpumpe aufweist, welche im Apparat befindliche nicht-kondensierbare Gase absaugt.

In thermischen Anlagen, zum Beispiel Kraftwerksanlagen, werden vielfach Apparate eingesetzt, welche Dampf unter Vakuum kondensieren, zum Beispiel Heizkondensatoren. Dabei ist damit zu rechnen, daß auch nicht-kondensierbare Gase sich in dem Apparat, der Dampf kondensiert, sammeln, was zu Funktionsstörungen des Apparates infolge Verschlechterung des Wärmeüberganges führen kann bishin zur völligen Blockierung der Funktion.

Um eine Ansammlung derartiger nicht-kondensierbarer Gase, zum Beispiel im Wasser enthaltene Luft, soweit wie möglich zu verhindern, ist es bekannt, Saugpumpen einzusetzen, welche die nicht-kondensierbaren Gase ständig absaugen. Diese Saugpumpen sind auf die üblicherweise in derartigen Apparaten vorherrschenden Betriebsbedingungen bei niedrigem Druck, nahezu Vakuum, ausgelegt und arbeiten im Vakuumbetrieb zufriedenstellend.

Allerdings kann bei solchen Apparaten der Druck, abhängig von den Betriebsbedingungen der thermischen Anlage, unterschiedlich sein, so daß der Apparat zeitweise unter Unterdruck und dann wieder unter Überdruck betrieben wird. Bei Überdruck hat der Dampf im Apparat die Tendenz, durch die Saugpumpe zu blasen. Auch in solchen Betriebsfällen soll aber die Saugpumpe bestimmungsgemäß funktionieren und weiterhin die nicht-kondensierbaren Gase ständig absaugen. Diese Funktion kann allerdings bei Überdruck aufgrund der Umkehrung des Druckunterschiedes gestört werden und zum Versagen der Pumpe führen.

Ausgehend von diesem Stand der Technik ist es Aufgabe der vorliegenden Erfindung, ein Verfahren der eingangs genannten Art weiter zu entwickeln, welches einen ungefährdeten Einsatz der Saugpumpen erlaubt, sowie eine Vorrichtung zur Durchführung des Verfahrens.

Diese Aufgabe wird gelöst durch die kennzeichnenden Merkmale der Patentansprüche 1 und 5.

Demgemäß ist vorgesehen, daß der Pumpenvordruck begrenzt wird, daß die abgesaugten Gase, welche mit einem Dampfanteil vermischt sind, in der Saugpumpe komprimiert werden und daß die komprimierten Gase an die Umgebung abgeführt werden.

Gemäß einer bevorzugten Ausführungsform der Erfindung erfolgt die Absaugung der Gase bei einem definierten Druck vor der Saugpumpe, wobei dieser Pumpenvordruck mittels einer Drosseleinrichtung geregelt wird.

Entsprechend einer bevorzugten Weiterbildung der Erfindung wird der Pumpenvordruck entsprechend der jeweiligen, zum Einsatz vorgesehen Saugpumpe eingestellt. Dabei erweist es sich als günstig den Pumpenvordruck auf maximal 90 kPa (gleich 0,9 bar) zu begrenzen. Dieser Wert hängt von der Bauart und der Kühlmethode der Saugpumpe ab.

Eine Einrichtung zur Durchführung des erfindungsgemäßen Verfahrens besitzt einen kondensierenden Apparat und eine hiermit in Wirkverbindung stehende Saugpumpe, welche beispielsweise über eine Verbindungsleitung mit dem Apparat verbunden ist. Erfindungsgemäß ist vorgesehen, daß in der Verbindungsleitung zwischen dem kondensierenden Apparat und der Saugpumpe eine Drosseleinrichtung angeordnet ist, welche einen definierten maximalen Pumpenvordruck gewährleistet.

Gemäß einer bevorzugten Ausführungsform der Erfindung ist die Drosseleinrichtung als Regelventil ausgebildet, das von einer Druckregelung angesteuert ist. Diese Druckregelung erfaßt über Drucksensoren, die im Leitungsabschnitt zwischen der Drosseleinrichtung und der Saugpumpe vorgesehen sind, den momentanen Druck vor der Saugpumpe und wertet diesen aus. Hierdurch ist gewährleistet, daß der für die eingesetzte Saugpumpe zulässige maximale Pumpenvordruck nicht überschritten wird, so daß ein störungsfreier Betrieb der Saugpumpe auch bei Überdruck im kondensierenden Apparat gewährleistet ist.

Anhand eines in der Zeichnung dargestellten Ausführungsbeispieles sollen die Erfindung, vorteilhafte Ausgestaltungen und Verbesserungen der Erfindung sowie besondere Vorteile der Erfindung näher erläutert und beschrieben werden.

Es zeigt die einzige Fig. ein Schaltschema für einen kondensierenden Apparat mit angeschlossener Saugpumpe.

In der einzigen Fig. ist ausschnittweise eine Teilanordnung 10 einer nicht näher dargestellten thermischen Anlage gezeigt, die einen kondensierenden Apparat 12 sowie eine Saugpumpe 14 aufweist, die über eine Leitung 16 mit dem kondensierenden Apparat 12 verbunden ist. In der Leitung 16 ist eine Drosseleinrichtung 18 angeordnet, die vorzugsweise als Regelventil ausgebildet ist.

Die Drosseleinrichtung 18 wird von einer Druckregelung PC beaufschlagt, welche über in dem von der Drosseleinrichtung 18 zur Saugpumpe 14 verlaufenden Leitungsabschnitt 17 angeordnete, nicht näher dargestellte Drucksensoren den jeweils vorherrschenden Pumpenvordruck erfaßt und dementsprechend die Drosseleinrichtung 18 ansteuert. Auf diese Weise ist sichergestellt, daß der in der Leitung 16 beziehungsweise 17 vorherrschende Pumpenvordruck höchstens den für die eingesetzte Saugpumpe 14 zulässigen Ansaugdruck erreicht.

Das aus dem kondensierenden Apparat abgesaugte Gasgemisch wird von der Saugpumpe 14 über eine sogenannte Auspuff Leitung 20 an die Umgebung abgeführt.

So einfach die erfindungsgemäße Pumpenschutzschaltung aufgebaut ist, so sicher ist die Funktion des kondensierenden Apparates 12 wie auch die der Saugpumpe 14 gewährleistet; denn unabhängig vom jeweiligen Betriebszustand im kondensierenden Apparat 12, nämlich unabhängig davon, ob Überdruck oder Unterdruck vorherrscht, ist die Absaugfunktion durch die Saugpumpe 14 sichergestellt. Hierdurch wiederum ist gewährleistet, daß nicht-kondensierbare Gase, wie zum Beispiel Luft, sich nicht an die Wärmetauscherflächen des kondensierenden Apparates 12 ansammeln, so daß der zur Kondensation erforderliche Wärmeübergang für das Hauptmedium Dampf nicht behindert ist.

## Patentansprüche

1. Verfahren zum Betreiben eines kondensierenden Apparates (12), der eine Saugpumpe (14) aufweist, welche im Apparat (12) befindliche nicht-kondensierbare Gase absaugt, dadurch gekennzeichnet, daß der Pumpenvordruck begrenzt wird, daß die abgesaugten Gase mit einem Dampfanteil vermischt komprimiert werden und daß die komprimierten Gase an die Umgebung abgeführt werden.

2. Verfahren nach Anspruch 1, dadurch gekennzeichnet, daß die Absaugung der Gase bei einem definierten Druck vor der Saugpumpe (14) erfolgt, welcher Druck mittels einer Drosseleinrichtung (18) geregelt wird.

3. Verfahren nach Anspruch 2, dadurch gekennzeichnet, daß der Pumpenvordruck entsprechend dem zulässigen Saugdruck der jeweiligen Saugpumpe 14 eingestellt wird.

4. Verfahren nach Anspruch 2 oder 3, dadurch gekennzeichnet, daß der maximale Pumpenvordruck auf 90 kPa begrenzt wird.

5. Einrichtung zur Durchführung des Verfahrens nach einem der vorherigen Ansprüche mit einem kondensierenden Apparat (12) und einer hiermit verbundenen Saugpumpe (14), dadurch gekennzeichnet, daß eine Verbindungsleitung (16) zwischen dem kondensierenden Apparat (12) und der Saugpumpe (14) vorgesehen ist, in welcher eine Drosseleinrichtung (18) angeordnet ist, welche einen definierten maximalen Pumpenvordruck gewährleistet.

6. Einrichtung nach Anspruch 5, dadurch gekennzeichnet, daß die Drosseleinrichtung (18) als Regelventil ausgebildet ist, welches von einer Druckregelung (PC) angesteuert ist, welche Druckregelung (PC) über Drucksensoren, die im Leitungsabschnitt (17) zwischen der Drosseleinrichtung (18) und der Saugpumpe (14) angeordnet sind, den momentanen Druck vor der Saugpumpe (14) erfaßt und auswertet.

7. Einrichtung nach Anspruch 5, dadurch gekennzeichnet, daß die Drosseleinrichtung (18) als Regelklappe ausgebildet ist, welches von einer Druckregelung (PC) angesteuert ist, welche Druckregelung (PC) über Drucksensoren, die im Leitungsabschnitt (17) zwischen der Drosseleinrichtung (18) und der Saugpumpe (14) angeordnet sind, den momentanen Druck vor der Saugpumpe (14) erfaßt und auswertet.

8. Einrichtung nach Anspruch 5, dadurch gekennzeichnet, daß die Drosseleinrichtung (18) als ansteuerbares Membranventil ausgebildet ist, welches von einer Druckregelung (PC) angesteuert ist, welche Druckregelung (PC) über Drucksensoren, die im Leitungsabschnitt (17) zwischen der Drosseleinrichtung (18) und der Saugpumpe (14) angeordnet sind, den momentanen Druck vor der Saugpumpe (14) erfaßt und auswertet.
